# EUROPÄISCHE PATENTSCHRIFT

(11) **EP 0 939 738 B1**
(45) Veröffentlichungstag und Bekanntmachung des Hinweises auf die Patenterteilung: **11.04.2001**
(21) Anmeldenummer: 97948692.5
(22) Anmeldetag: 28.10.1997
(51) Int. Cl.: B65H 5/10

(54) **EINRICHTUNG ZUM ZUFÜHREN VON BOGEN**
SHEET FEEDING DEVICE
DISPOSITIF D'ALIMENTATION EN FEUILLES

(30) Priorität: 29.10.1996 DE 19644944
(43) Veröffentlichungstag der Anmeldung: 08.09.1999
(73) Patentinhaber: Koenig & Bauer Aktiengesellschaft, 97080 Würzburg (DE)
(72) Erfinder: NERGER, Reinhard, D-01445 Radebeul (DE); JENTZSCH, Arndt, D-01640 Coswig (DE); HEFFTLER, Victor, D-01640 Coswig (DE)
(74) Vertreter: Schanze, Klaus
(86) Internationale Anmeldenummer: DE9702525
(87) Internationale Veröffentlichungsnummer: WO9818704

(56) Entgegenhaltungen:
- DE-A- 4 332 683
- GB-A- 1 374 876
- US-A- 4 343 462
- US-A- 4 370 928

## Beschreibung

Die Erfindung betrifft eine Einrichtung zum Zuführen von Bogen von einem Bogenstapel zü einer Transporttrommel einer Druckmaschine.

Es sind Druckmaschinen bekannt (US-A-4 343 462) , die einen dreifachgroßen Druckzylinder mit drei Drucksätteln und drei Greiferreihen aufweisen, wobei der Druckzylinder mit einem doppeltgroßen Offsetzylinder und dieser mit einem doppeltgroßen Plattenzylinder zusammenwirkt. Dem Plattenzylinder sind je zwei wechselweise mit den zwei Druckplatten des Plattenzylinders in Wirkverbindung bringbare Farbwerke und Feuchtwerke zugeordnet.

Die Zuführung der zu bedruckenden Bogen erfolgt dabei jeweils an die drei Greiferreihen des Druckzylinders. Nach dem mehrfarbigen Bedrucken der drei Bogen bei zwei Zylinderumdrehungen erfolgt die Zuführung der nächsten drei Bogen.

Nachteilig ist der beschriebene Verfahrensablauf, der eine Leistungssteigerung nicht zuläßt.

Aufgabe der Erfindung ist die Schaffung einer Einrichtung zum Zuführen von Bogen mit hoher Zuführleistung und geringen dynamischen Belastungen.

Erfindungsgemäß wird die Aufgabe durch das Kennzeichen des Patentanspruchs gelöst.

Nachfolgend wird die Erfindung an einem Ausführungsbeispiel näher erläutert.

In der Zeichnung zeigt
- Fig. 1: Zuführeinrichtung
- Fig. 2: s/v/b-Diagramm.

In Fig. 1 ist eine Zuführeinrichtung schematisch dargestellt, wobei die Zuführeinrichtung den jeweils obersten Bogen 1 von einem Bogenstapel 2 vereinzelt und denselben bis zu einer Bogentransporttrommel 3 fördert.

Die Bogentransporttrömmel 3 ist als Druckzylinder mit drei Greiferreihen 9, drei Zylinderkanälen 12 und mit drei Drucksätteln 10 ausgebildet. Die Bogentransporttrommel 3 ist in Relation zu einem nur einen Drucksattel 10 aufweisenden nicht dargestellten Normalzylinder dreifachgroß.

Die Bogentransporttrommel 3 steht mit mindestens einem mit Drucktuch bespannten Offsetzylinder 11 in Wirkverbindung, wobei der Offsetzylinder 11 zwei Drucktuchsättel 13 aufweist und gegenüber dem erwähnten Normalzylinder doppeltgroß ist.

Der Offsetzylinder 11 steht mit einem ebenfalls doppeltgroßen Druckformzylinder 14 mit zwei Druckformsätteln 15, auf welchen je eine Druckform aufgespannt ist, in Wirkverbindung.

Die Zuführeinrichtung besteht aus einem Transportelement 4 und einem Vorgreifer 5.

Das Transportelement 4 ist oberhalb des Bogenstapels 2, vorzugsweise im vorderen Bereich des jeweils obersten Bogens 1, angeordnet, mit einem nicht dargestellten Schwingantrieb verbunden und als Saugerschwinger ausgebildet. Die Sauger 6 des Saugerschwingers sind als Hubsauger vorzugsweise als sog. Dreistufensauger ausgebildet.

Der Schwingwinkel des Transportelementes 4 beträgt maximal 25° und liegt vorzugsweise bei 10°.

Der jeweils oberste Bogen 1 wird von den als Dreistufensauger ausgebildeten Saugern 6 des Transportelementes 4 im Bereich der Vorderkante (Greiferrand) erfaßt und durch eine Vertikalbewegung des Saugers vom Bogenstapel 2 vereinzelt. Danach wird der Bogen 1 über den sich vor dem Bogenstapel 2 befindlichen Anlegtisch 7 bis zu den sich am vorderen Ende des Anlegtisches befindlichen Anlegmarken 8 gefördert und dort von den Saugern 6 freigegeben. Die Sauger 6 werden vor dem Rückschwingvorgang nochmals vertikal bewegt und über dem Bogenstapel 2 nach Beendigung der Rückschwingbewegung auf den Bogenstapel 2 abgesenkt; danach beginnt der beschriebene Vorgang erneut.

Unterhalb des Anlegtisches 7 ist ein Vorgreifer 5 angeordnet. Dieser Vorgreifer ist als Saugerschwinger ausgebildet. Der Saugerschwinger übernimmt den Bogen 1 vom Anlegtisch 7, beschleunigt ihn und übergibt denselben an eine der Greiferreihen 9 der Bogentransporttrommel 3.

Die Bogenzuführung zur Bogentransporttrommel 5 erfolgt dabei nur an jede zweite Greiferreihe 9.

Die Rückschwingbewegung des Vorgreifers 5 - Passieren der Verbindungslinie 16 zwischen den Mittelpunkten der Bogentransporttrommel 3 und des Vorgreifers 5 - erfolgt durch den Zylinderkanal 12 der Bogentransporttrommel 3, d.h. in dem Zeitraum, zu dem der Zylinderkanal 12 der Bogentransporttrommel 3 die genannte Verbindungslinie 16 passiert.

Die Ausbildung der Zuführeinrichtung als zwei Saugerschwinger führt durch die Verwendung des Mediums Luft als Halteelement und der verwendeten Ventilsteuerelemente zu einer sehr massearmen Bauweise und damit zu keinen dynamischen Belastungen, wodurch hohe Drehzahlen möglich sind.

Durch eine asymetrische Verschiebung des Wendepunktes (WP) der Schwingbewegung des Vorgreifers zugunsten einer minimalen Beschleunigung des Bogens wird der Anlagepasser optimal beeinflußt (Fig. 2).

### Bezugszeichenaufstellung

- 1: oberster Bogen
- 2: Bogenstapel
- 3: Bogentransporttrommel
- 4: Transportelement
- 5: Vorgreifer
- 6: Sauger
- 7: Anlegtisch
- 8: Anlegmarken
- 9: Greiferreihe
- 10: Drucksattel
- 11: Offsetzylinder
- 12: Zylinderkanal
- 13: Drucktuchsattel
- 14: Druckformzylinder
- 15: Druckformsattel
- 16: Verbindungslinie

- s: Weg
- v: Geschwindigkeit
- b: Beschleunigung
- WP: Wendepunkt

## Patentansprüche

1. Einrichtung zum Zuführen von Bogen von einem Bogenstapel zu einer Bogentransporttrommel einer Druckmaschine, dadurch gekennzeichnet, daß oberhalb des Bogenstapels (2) ein den jeweils zuzuführenden obersten Bogen (1) des Bogenstapels (2) erfassendes, den Bogen vom Bogenstapel (2) trennendes und den Bogen über einen Anlegtisch (7) zu Anlegmarken (8) transportierendes mit einem Schwingantrieb verbundenes, als Sauger ausgebildetes Transportelement (4) und unterhalb der Ebene des Anlegtisches (7) ein den zuzuführenden Bogen (1) erfassender, den Bogen beschleunigender und den Bogen an die Bogentransporttrommel (3) übergebender als Saugerschwinger ausgebildeter Vorgreifer (5) angeordnet ist.

2. Einrichtung zum Zuführen nach Anspruch 1, dadurch gekennzeichnet, daß die Bogentransporttrommel (3) als mit doppeltgroßen Offsetzylinder (11) mit zwei Drucktuchsätteln (13) zusammenwirkender dreifachgroßer Druckzylinder mit drei Drucksätteln (10) und drei Greiferreihen (9) ausgebildet ist und nur jeder zweiten Greiferreihe (9) einen Bogen (1) zugeführt wird.

3. Einrichtung zum Zuführen nach Anspruch 1, dadurch gekennzeichnet, daß die Rückschwingbewegung des als Saugerschwinger ausgebildeten Vorgreifers (5) durch einen Zylinderkanal (12) des Bogenführungszylinders (3) erfolgt.

4. Einrichtung zum Zuführen nach Anspruch 1, dadurch gekennzeichnet, daß der Wendepunkt der Schwingbewegung des als Saugerschwinger ausgebildeten Vorgreifers (5) asymetrisch zugunsten einer minimalen Beschleunigung des Bogens (1) verschoben ist.

## Claims

1. Device for feeding a sheet from a pile to a sheet transport drum of a printing press wherein a transport element (4) connected with a swing drive and designed as a sucker is arranged above the pile (2) gripping the top sheet to be fed (1) of the pile (2), separating the sheet from the pile (2) and transporting the sheet over a feed table (7) to the head stops (8); and wherein a swing gripper (5) designed as a sucker swing arm (5) is arranged below the feed table level (7) gripping the sheet to be fed (1), accelerating the sheet and transferring the sheet to the sheet transport drum (3).

2. Device for feeding as in claim 1 wherein the sheet transport drum (3) is designed as a triple-size impression cylinder with three printing saddles (10) and three gripper rows (9) acting in combination with a double-size offset cylinder (11) with two printing blanket saddles (13); and wherein only every second gripper row (9) is fed with a sheet (1).

3. Device for feeding as in claim 1 wherein the reverse swinging motion of the swing gripper (5) designed as a sucker swing arm is carried out through a cylinder gap (12) of the sheet guiding cylinder (3).

4. Device for feeding as in claim 1 wherein the reversal point of the swinging motion of the swing gripper (5) designed as a sucker swing arm is asymmetrically shifted in favour of a minimum acceleration of the sheet (1).

## Revendications

1. Dispositif d'amenée de feuilles d'une pile de feuilles à un tambour de transport de feuilles d'une machine à imprimer caractérisé de sorte que soit disposé au-dessus de la pile de feuilles (2) un élément de transport constitué en tant qu'aspirateur (4) saisissant la feuille (1) la plus haute de la pile de feuilles (2) à amener à chaque fois, séparant la feuille de la pile de feuilles (2) et transportant la feuille sur une table de marge (7) vers des taquets de marge (8) et relié à un entraînement oscillant et caractérisé de sorte que soit disposé au-dessous du niveau de la table de marge (7) une pince préliminaire_(5) constituée en tant que balancier saisissant la feuille (1) à amener, accélérant la feuille et remettant la feuille au tambour de transport de feuilles (3).

2. Dispositif d'amenée selon la spécification 1 caractérisé de sorte que le tambour de transport de feuilles (3) soit constitué en tant que cylindre offset de double dimension (11) avec deux supports de blanchet (13)_concourant avec un cylindre d'impression de triple dimension avec trois supports d'impression (10) et trois rangées de pinces (9) et de sorte que seulement une rangée de pinces (9) sur deux se voie amener une feuille (1).

3. Dispositif d'amenée selon la spécification 1 caractérisé de sorte que le retour du mouvement oscillatoire de la pince préliminaire (5) constituée en tant que balancier aspirateur se réalise par un creux de cylindre (12) du cylindre de guidage de feuilles (3).

4. Dispositif d'amenée selon la spécification 1 caractérisé de sorte que le point de retour du mouvement oscillatoire de la pince préliminaire (5) constituée en tant que balancier aspirateur soit décalé en asymétrie au profit d'une accélération minimale de la feuille (1).
